# EUROPÄISCHE PATENTSCHRIFT

(11) **EP 0 679 352 B1**
(45) Veröffentlichungstag und Bekanntmachung des Hinweises auf die Patenterteilung: **24.06.1998**
(21) Anmeldenummer: 95105809.8
(22) Anmeldetag: 19.04.1995
(51) Int. Cl.: A47C 23/06

(54) **Lagerung für Federholzleisten am Grundrahmen eines Lattenrostes**
Means for fixing slats to the frame of a slatted bed base
Dispositif de fixation des lattes au cadre d'un sommier à lattes

(30) Priorität: 25.04.1994 DE 4414343
(43) Veröffentlichungstag der Anmeldung: 02.11.1995
(73) Patentinhaber: Grund, Heinz, D-09484 Niederschlag (DE)
(72) Erfinder: Grund, Heinz, D-09484 Niederschlag (DE)
(74) Vertreter: Findeisen, Andreas

(56) Entgegenhaltungen:
- DE-U- 9 202 487
- GB-A- 2 005 134

## Beschreibung

Die Erfindung betrifft eine Lagerung für Federholzleisten am Grundrahmen eines Lattenrostes, bestehend aus mindestens einem kappenförmigen Aufnahmeelement für den stirnseitigen Endbereich der Federholzleiste und einem dem Aufnahmeelement zugeordneten Lagerelement zur Abstützung am Grundrahmen.

Für Liegemöbel werden zunehmend Lattenroste verwendet, die aus einem Grundrahmen mit Holz- oder Schichtholzlatten bestehen. Die Aufnahme der quer zur Längserstreckung des Grundrahmens angeordneten Federholzleisten erfolgt vorzugsweise mit elastischen Lagerelementen, die das stirnseitige Ende der Federholzleiste kappenartig umschließen. Diese Aufnahmeelemente werden mit verschiedenartigen Abstützelementen am Grundrahmen montiert.

Solche Konstruktionen sind zum Beispiel aus den Druckschriften DE 27 05 616 B2; DE 37 00 022 A1; DE 37 18 285 C2; DE 39 32 340 A1 und DE 77 35 042 U1 bekannt. Hierbei beschreibt die erstgenannte DE 27 05 616 B2 eine Lagerung für Federholzleisten am Grundrahmen eines Lattenrostes, bestehend aus mindestens einem kappenförmigen Aufnahmeelement für den stirnseitigen Endbereich der Federholzleiste und einem dem Aufnahmeelement zugeordneten Lagerelement zur Abstützung am Grundrahmen, wobei das kappenförmige Aufnahmeelement für die Federholzleiste aus elastomerem Werkstoff besteht und unterhalb der Aufnahmekappe über einen Steg in einen zylindrischen Abschnitt übergeht, dessen Mittelachse in Richtung der Langsachse der jeweils zugeordneten Federholzleiste, jedoch höhenversetzt zu dieser angeordnet ist und der eine Konsole partiell sowie radial drehfest umgreift.

Der wesentliche Nachteil der bereits bekannten Lagerungen für die Federholzleisten am Grundrahmen besteht insbesondere im notwendigen Montageaufwand. Üblicherweise wird zunächst das Abstützelement am Grundrahmen montiert, zum Beispiel mittels Zapfen in vorgefertigte Bohrungen eingebracht. Nachfolgend wird die Federholzleiste stirnseitig in das kappenförmige Aufnahmeelement gesteckt und schließlich das derart vormontierte Aufnahmeelement in Halterungen des Abstützelementes befestigt. Diese manuell auszuführenden Montageschritte bewirken erhebliche Zeit- und Kostenaufwendungen beim Lattenrostproduzenten.

Gegenstand der Erfindung ist eine Lagerung, die eine einfache und schnelle Montage von Federholzleisten am Grundrahmen eines Lattenrostes ermöglicht.

Erfindungsgemäß wird dies erreicht, indem die Konsole außerhalb der Kontur des zylindrischen Abschnittes jeweils einen Konsolenabschnitt mit kreisförmigem, unmittelbar an den zugeordneten Stirnseiten des zylindrischen Abschnittes anliegendem Querschnitt aufweist, der jeweils mindestens dem Durchmesser des zylindrischen Abschnittes entspricht und wobei der Konsolenabschnitt auf der dem Grundrahmen zugeordneten Seite in einen dübelzapfenförmigen Abschnitt mit in axialer Richtung verlaufenden Verdrehsicherungsrippen übergeht, und indem. die Konsole aus polymerem Werkstoff an der den Federholzleisten zugeordneten Stirnseite eine ballige Außenkontur und in dem vom zylindrischen Abschnitt umgriffenen Bereich zwischen den Konsolenabschnitten einen quadratischen Querschnitt aufweist, wobei an den innenliegenden Stirnseiten der Konsolenabschnitte jeweils vier Verdrehsicherungsrippen ausgestaltet sind, die eine von den Konsolenabschnitten wegführende, auf jeweils einer Seitenfläche des quadratischen Konsolenquerschnittes auslaufende dreieckförmige Kontur aufweisen.

Diese konstruktive Ausgestaltung gewährleistet eine weitgehend unlösbare Verbindung der bisher separat zu montierenden Baugruppen zur Aufnahme der Federleiste und zur Abstützung am Grundrahmen. Die axial unverschiebbare und radial drehfeste Verbindung zwischen diesen Baugruppen ergibt eine wesentliche Qualitätsverbesserung gattungsgemäßer Lagerungen. Für die Herstellung dieser Lagerungen wird vorzugsweise eine Zweikomponenten-Spritzgießmaschine verwendet.

Durch Anwendung der erfindungsgemäßen Lagerung wird gegenüber bekannten technischen Lösungen eine vorteilhafte Montage von Federholzleisten am Grundrahmen von Lattenrosten erreicht, wobei auch eine automatische Montage möglich wird. Die somit entstehenden Zeit- und Kosteneinsparungen entsprechen in besonderer Weise den Anforderungen einer effektiven Lattenrostherstellung.

Ein Ausführungsbeispiel der Erfindung ist in der Zeichnung dargestellt und wird nachfolgend beschrieben. Es zeigen
- Fig.1: eine Lagerung für Federholzleisten in Ausgestaltung mit zwei kappenförmigen Aufnahmeelementen in Vorderansicht, Seitenansicht und Draufsicht
- Fig.2: eine Konsole ohne zugeordnete Aufnahmekappe
- Fig.3: eine Schnittdarstellung durch die Konsole entlang der Linie A - A in Fig.2

Die als Ausführungsbeispiel gezeigte Lagerung besteht aus zwei kappenförmigen Aufnahmeelementen 1 für den stirnseitigen Endbereich von Federholzleisten, die in der Zeichnung nicht näher dargestellt sind. Die kappenförmigen Aufnahmeelemente 1 sind beispielsweise über einen Steg mit kreissegmentförmigem Querschnitt miteinander verbunden. Ebenso ist es möglich, daß nur ein kappenförmiges Aufnahmeelement 1 vorgesehen ist. In jedem Fall besteht jedoch dieses Aufnahmeelement 1 aus elastomerem Werkstoff und geht unterhalb der Aufnahmekappe 1 über einen Steg 2 in einen zylindrischen Abschnitt 3 über. Die Mittelachse des zylindrischen Abschnittes 3 verläuft in Richtung der Längsachse der jeweils zugeordneten Federholzleiste und ist zu dieser höhenversetzt angeordnet. Der zylindrische Abschnitt 3 umgreift axial unverschiebbar und radial drehfest eine Konsole 4 aus polymerem Werkstoff. Diese in Fig.2 und Fig.3 näher dargestellte Konsole 4 weist in ihrer Längserstreckung folgenden Konturenverlauf auf:

Die den Federholzleisten zugeordnete Seite hat eine ballige Außenkontur 5, die in einen ersten Konsolenabschnitt 6 mit kreisförmigem Querschnitt übergeht. Nachfolgend ist ein Konsolenabschnitt 7 mit quadratischem Querschnitt ausgestaltet, der zu einem zweiten Konsolenabschnitt 8 mit kreisförmigem Querschnitt führt. Die dem quadratischen Querschnittsabschnitt 7 zugeordneten inneren Stirnseiten der Konsolenabschnitte 6;8 liegen unmittelbar an den Stirnseiten des zylindrischen Abschnittes 3 an und haben einen Durchmesser, der jeweils mindestens dem Durchmesser des zylindrischen Abschnittes 3 entspricht. An den innenliegenden Stirnseiten der Konsolenabschnitte 6;8 sind jeweils vier Verdrehsicherungsrippen 9 ausgestaltet, die eine vom Konsolenabschnitt 6;8 wegführende, auf jeweils einer Seitenfläche des quadratischen Abschnittes 7 auslaufende dreieckförmige Kontur aufweisen. Dem zweiten Konsolenabschnitt 8 mit kreisförmigem Querschnitt ist ein dübelzapfenförmiger Konsolenabschnitt 10 nachgeordnet, auf dessen Außenkontur in axialer Richtung verlaufende Verdrehsicherungsrippen 11 ausgestaltet sind. Der dübelzapfenförmige Konsolenabschnitt 10 geht in einen Zentrieransatz 12 über, der zum automatischen Fügen geeignet ist. Der Konsolenabschnitt 10 wird in entsprechenden Bohrungen am Grundrahmen des Lattenrostes abgestützt, wobei der Konsolenabschnitt 8 als Anschlag dient.

## Patentansprüche

1. Lagerung für Federholzleisten am Grundrahmen eines Lattenrostes, bestehend aus mindestens einem kappenförmigen Aufnahmeelement (1) für den stirnseitigen Endbereich der Federholzleiste und einem dem Aufnahmeelement zugeordneten Lagerelement zur Abstützung am Grundrahmen, wobei das kappenförmige Aufnahmeelement (1) für die Federholzleiste aus elastomerem Werkstoff besteht und unterhalb der Aufnahmekappe über einen Steg (2) in einen zylindrischen Abschnitt (3) übergeht, dessen Mittelachse in Richtung der Längsachse der jeweils zugeordneten Federholzleiste, jedoch höhenversetzt zu dieser angeordnet ist und der eine Konsole (4) partiell sowie axial unverschiebbar und radial drehfest umgreift, gekennzeichnet dadurch, daß die Konsole außerhalb der Kontur des zylindrischen Abschnittes jeweils einen Konsolenabschnitt (6, 8) mit kreisförmigem, unmittelbar an den zugeordneten Stirnseiten des zylindrischen Abschnittes anliegendem Querschnitt aufweist, der jeweils mindestens dem Durchmesser des zylindrischen Abschnittes entspricht und wobei der Konsolenabschnitt (6, 8) auf der dem Grundrahmen zugeordneten Seite in einen dübelzapfenförmigen Abschnitt (10) mit in axialer Richtung verlaufenden Verdrehsicherungsrippen (11) übergeht, und
daß die Konsole (4) aus polymerem Werkstoff an der den Federholzleisten zugeordneten Stirnseite eine ballige Außenkontur (5) und in dem vom zylindrischen Abschnitt (3) umgriffenen Bereich zwischen den Konsolenabschnitten (6;8) einen quadratischen Querschnitt (7) aufweist, wobei an den innenliegenden Stirnseiten der Konsolenabschnitte (6;8) jeweils vier Verdrehsicherungsrippen (9) ausgestaltet sind, die eine von den Konsolenabschnitten (6; 8) wegführende, auf jeweils einer Seitenfläche des quadratischen Konsolenquerschnittes (7) auslaufende dreieckförmige Kontur aufweisen.

## Claims

1. Means for fixing slats to the frame of a slatted bed base, comprising at least a cap-shaped receptacle element (1) for the end area of the slats and a bearing element provided for the receptacle element for support on the base frame, where the cap-shaped receptacle element (1) for the slats is made of an elastomer material, and beneath the receptacle cap it develops by way of a web (2) into a cylindrical section (3) whose middle axis is arranged in the direction of the longitudinal axis of the respective slat but is offset in height relative to the latter and it engages a bracket (4) partially and axially undisplaceably and radially non-rotationally, characterized in that, outside the contour of the cylindrical section, the bracket has a bracket section (6;8) with a circular cross section which is in direct contact with the respective end faces of the cylindrical section and corresponds at least to the diameter of the cylindrical section, where the bracket section (6;8) develops into a peg-shaped section (10) with locking ribs (11) running axially, and the bracket (4) of a polymer material has a convex outside contour (5) on the end side provided for the slats, and it has square cross section (7) in the area between the bracket sections (6;8) engaged by the cylindrical section (3) with four locking ribs (9) provided on the interior end faces of the bracket sections (6;8), said ribs having a triangular contour leading away from the bracket sections (6;8) running out on one end face of the square bracket cross section (7).

## Revendications

1. Dispositif de fixation des lattes au cadre d'un sommier à lattes, comprenant au moins un élément-réceptacle en forme de capuchon (1) pour la zone d'extrémité frontale de la latte, et un élément de fixation associé à l'élément-réceptacle, pour assurer un appui sur le cadre, l'élément-réceptacle (1) en forme de capuchon destiné à recevoir la latte étant fait en matériau élastomère et se transformant, en dessous du capuchon-réceptacle, au-delà d'une traverse (2), en une partie cylindrique (3) dont l'axe médian est orienté dans la direction de l'axe longitudinal de la latte associée respective, mais décalé en hauteur par rapport à celui-ci, et qui enveloppe une console (4) partiellement et de façon à ce qu'elle ne puisse pas coulisser axialement et pour pouvoir tenir radialement en torsion, caractérisé en ce que la console présente, de part et d'autre à l'extérieur du contour de la partie cylindrique, une partie de console (6;8) de section transversale circulaire, qui est immédiatement contigue aux faces frontales associées de la partie cylindrique et correspond, chaque fois, au moins au diamètre de la partie cylindrique, la partie de console (6; 8) se transformant, du côté tourné vers le cadre, en une partie (10) en forme de cheville avec des cannelures antirotation (11) orientées axialement, et en ce que la console (4) en matériau polymère présente, sur la face frontale correspondant aux lattes, un contour extérieur bombé (5), et dans la zone englobée par la partie cylindrique (3), entre les parties de console (6;8), une section transversale carrée (7), quatre ailettes antirotation (9) étant chaque fois prévues sur les faces frontales intérieures des parties de console (6; 8), ces ailettes présentant un contour triangulaire s'écartant des parties de console (6; 8) et se terminant chacune sur un pan latéral de la section transversale de console carrée (7).
